# EUROPÄISCHE PATENTSCHRIFT

(11) **EP 3 489 430 B1**
(45) Veröffentlichungstag und Bekanntmachung des Hinweises auf die Patenterteilung: **17.02.2021**
(21) Anmeldenummer: 18000919.3
(22) Anmeldetag: 23.11.2018
(51) Int. Cl.: E04F 13/22, E04F 13/08

(54) **FASSADENVERANKERUNG**
FAÇADE ANCHORING
ANCRAGE DE FAÇADE

(30) Priorität: 23.11.2017 DE 102017010843
(43) Veröffentlichungstag der Anmeldung: 29.05.2019
(73) Patentinhaber: Wilhelm Modersohn GmbH & Co. KG, 32139 Spenge (DE)
(72) Erfinder: Modersohn, Wilhelm Jochen Peter, 32139 Spenge (DE)
(74) Vertreter: Dantz, Jan Henning

(56) Entgegenhaltungen:
- EP-A1- 3 333 336
- DE-A1-102010 045 805
- DE-A1-102013 200 211
- RU-U1- 170 634

## Beschreibung

Die Erfindung betrifft eine Fassadenverankerung für eine höheneinstellbare Befestigung einer wärmegedämmten Fassade im Hochbau, bei der die Fassade von der Befestigung getragen oder gehalten wird, gemäß dem Oberbegriff des Anspruchs 1.

Die DE 10 2013 200 211 A1 offenbart eine Konsole zum Verbinden einer Fassade mit einer Gebäudewand mit einem metallischen Wandteil zur Montage an der Gebäudewand, einem metallischen Fassadenteil zur Verbindung mit der Fassade und einem Brückenteil, welches das Fassadenteil mit dem Wandteil verbindet. Das Brückenteil weist ein faserverstärktes Kunststoffmaterial auf und bildet eine Wärmesperre zwischen dem Wandteil und dem Fassadenteil.

In der DE 10 2010 045 805 A1 ist eine Fassadenverankerung für die höheneinstellbare Befestigung einer wärmegedämmten Fassade gezeigt, bei der ein den Wärmefluss hemmendes Zwischenglied in Form einer dickwandigen Platte vorgesehen ist.

Im Hochbau sind Fassaden bekannt, die als Vorsatzschale ausgeführt sind. Bei diesen Fassaden werden beispielsweise Naturwerk- Beton- oder Klinkersteine als Mauerwerk vor eine tragende Struktur, nachfolgend Innenschale genannt, gesetzt und daran befestigt. Das Mauerwerk bildet die Vorsatzschale. Die Befestigung der Vorsatzschale an der Innenschale erfolgt häufig mit sogenannten Konsolankern, die üblicherweise jeweils ein Befestigungsteil aufweisen, das üblicherweise mit Dübeln oder Ankern an der Innenschale befestigt wird, und ein Tragteil, das direkt mit der Vorsatzschale verbunden ist und diese trägt. Üblicherweise bildet der Tragteil einen Kragarm, der das Eigengewicht der Vorsatzschale auf das Befestigungsteil überträgt. Befestigungs- und Tragteil werden dabei auf Zug und/oder Biegung belastet. Die Innenschale ist im Regelfall Teil eines beheizten Warmbereichs eines Baukörpers, so dass in diesem Fall zwischen der Fassade und der Innenschale eine Wärmedämmung angeordnet ist. Da die die Fassade tragende oder haltende Befestigung mit der beispielsweise aus Mauerwerk oder Beton bestehenden warmen Innenschale des Baukörpers verbunden ist, leitet sie einen Teil der Wärme von der warmen Innenschale in die kalte Fassade des Baukörpers. Die Befestigung bildet somit eine unerwünschte Wärmebrücke zur Fassade.

Die Aufgabe der Erfindung ist, diesen bekannten Nachteil zu vermeiden, und eine Fassadenverankerung zu offenbaren, bei der der Wärmefluss von der warmen Innenschale zur Fassade des Baukörpers weitgehend unterbunden ist.

Diese Aufgabe wird mit einer Fassadenverankerung mit den Merkmalen des Anspruches 1 gelöst.

Die erfindungsgemäße Fassadenverankerung dient zur höheneinstellbaren Befestigung einer wärmegedämmten Fassade im Hochbau, bei der die Fassade von einer mit der Innenschale des Baukörpers verbundenen Befestigung getragen oder gehalten wird. "Höheneinstellbar" meint hier insbesondere, dass die Höhe, in der die Befestigung mit der Vorsatzschale verbunden ist, mit der Fassadenverankerung eingestellt werden kann. Die Fassadenverankerung kann hierzu relativ zur Innenschale bewegt werden. Eine Justierung der Höhe der Vorsatzschale selbst ist damit nicht gemeint, insbesondere kein Verschieben der fertig hergestellten Vorsatzschale mittels der Fassadenverankerung. Die Fassadenverankerung wird von einem Konsolanker gebildet. Erfindungsgemäß bestehen die auf Zug und/oder auf Biegung belasteten tragenden Bauteile des Konsolankers ganz oder teilweise aus einem den Wärmefluss hemmenden Material. Durch den Einsatz des den Wärmefluss hemmenden Materials wird erreicht, dass der Wärmeverlust durch den Konsolanker, reduziert, und somit die durch den Konsolanker gebildete Wärmebrücke verkleinert wird.

Als "Wärmefluss hemmend" wird hier ein Material bezeichnet, das eine mindestens um den Faktor 10 kleinere Wärmeleitfähigkeit aufweist, als das Material, aus dem die übrigen Teile des Konsolankers bestehen. Die Wärmeleitfähigkeit, das Vermögen eines Stoffs Energie in Form von Wäre zu transportieren, ist in diesem Zusammenhang definiert als der Wärmestrom, der einen Körper bestimmter Geometrie pro Zeiteinheit bei einem definierten Temperaturgefälle durchfließt. Beispielsweise wird die Wärmeleitfähigkeit λ für Edelstahl, aus dem Konsolanker typischerweise hergestellt sind, üblicherweise mit ungefähr 15 W/(m × K) angegeben. Dagegen liegen typische Dämmstoffe im Bereich unter 1,5 W/(m × K), insbesondere im Bereich unter 0,5 W/(m × K). Die Wärmeleitfähigkeit des den Wärmefluss hemmenden Materials ist erfindungsgemäß insbesondere um den Faktor 10 kleiner als die Wärmeleitfähigkeit von Edelstahl, insbesondere eines Edelstahls der Werkstoffnummer 1.4301. Das den Wärmefluss hemmende Material kann beispielsweise ein faserverstärkter Kunststoff sein, dessen Wärmeleitfähigkeit im Bereich von 0,3 W/(m × K) liegt, der aber im Vergleich zu Dämmmaterialien wie Glas- oder Steinwolle druckfest ist. Alternativ kann das den Wärmefluss hemmende Material ein Harz, insbesondere ein Epoxidharz sein, das ein kunststoffartiges Material bildet und eine Faserverstärkung aufweist. Die Faserverstärkung kann in diesem Fall insbesondere aus einer Glasfasermatte bestehen. In den Kunststoff beziehungsweise das Harz können den Wärmefluss hemmende Füllkörper eingebettet sein, beispielsweise Styroporhohlkugeln, vorzugsweise Glashohlkugeln, die den Wärmefluss gut hemmen, aber gleichzeitig eine im Vergleich zu Styroporhohlkugeln hohe Druckfestigkeit aufweisen.

Vorzugsweise bestehen die tragenden Bauteile des Konsolankers aus einem Befestigungsteil und einem Tragteil. Insbesondere ist der Befestigungsteil und/oder der Tragteil relativ zur Innenschale beweg- und somit höheneinstellbar. Vorzugsweise besteht nur der Tragteil oder nur der Befestigungsteil aus einem den Wärmefluss hemmenden Material. Alternativ besteht der Tragteil und der Befestigungsteil aus einem den Wärmefluss hemmenden Material. Tragteil und Befestigungsteil können über eine Verklebung miteinander verbunden sein.

Um bei möglichst kleinem Wärmefluss durch den Konsolanker ein möglichst gutes Tragverhalten des Konsolankers zu gewährleisten, bestehen bei einer bevorzugten Ausgestaltungsform die auf Zug und/oder Biegung belasteten Teile des Konsolankers, insbesondere der Befestigungsteil und/oder der Tragteil, ganz oder teilweise aus einem den Wärmefluss hemmenden Material mit einem Stahlkern.

Der Stahlkern ist erfindungsgemäß blechförmig ausgebildet, seine Dicke ist also im Verhältnis zu den anderen Abmessungen relativ gering, und ist vorzugsweise von zwei den Wärmefluss hemmenden Isolierplatten ummantelt. Insbesondere weist der Stahlkern eine Dicke auf, die nicht oder nur unwesentlich größer als die Dicke der Isolierplatten ist. Beispielsweise weist der Stahlkern und jede der Isolierplatten eine Dicke von 10 Millimetern oder weniger auf. Der Tragteil bildet insbesondere eine Art Schwert, das zwischen zwei Wänden des Befestigungsteils, insbesondere zwischen zwei leistenförmig ausgebildeten Bauteilen des Befestigungsteils gehalten ist, derart, dass zwischen dem Stahlkern und dem Befestigungsteil jeweils eine der Isolierplatten angeordnet ist. Hierdurch ergibt sich ein Konsolanker mit guter Lastaufnahme und geringem Wärmefluss. Vorzugsweise sind der blechförmig ausgebildete Stahlkern und die den Wärmefluss hemmenden Isolierplatten über eine Verklebung und/oder formschlüssig mit oder ohne einem Verbindungsglied oder mit mehreren Verbindungsgliedern verbunden. Die Verbindung erfolgt erfindungsgemäß formschlüssig über zylindrisch ausgebildete Hülsen.

Weitere vorteilhafte Ausgestaltungen der Erfindung ergeben sich aus den Merkmalen der Unteransprüche.

Mehrere Ausführungsbeispiele der Erfindung sind in den Zeichnungen schematisch dargestellt.

Es zeigen:
Fig. 1 einen Konsolanker als Fassadenverankerung, in Seitenansicht, im Schnitt,
Fig. 2 den Konsolanker von Fig. 1 , im Schnitt "A",
Fig. 3 den Konsolanker von Fig. 1 , im Schnitt "B",
Fig. 4 den Konsolanker von Fig. 1 , im Schnitt "C",
Fig. 5 den Konsolanker in perspektivischer Darstellung,
Fig. 6 den Konsolanker von Fig. 5 , in Vorderansicht,
Fig. 7 den Konsolanker von Fig. 5 , in Seitenansicht,
Fig. 8 den Konsolanker mit einem Stahlkern im Tragteil, in Vorderansicht,
Fig. 9 den Konsolanker von Fig. 8 , in perspektivischer Ansicht,
Fig. 10 den Stahlkern und die Isolierplatten, in Seitenansicht, und
Fig. 11 den Stahlkern und die Isolierplatten von Fig. 10 , in Draufsicht, im Schnitt.

Bei einer Fassadenverankerung 1 für die höheneinstellbare Befestigung einer wärmegedämmten Fassade 2 im Hochbau wird die Fassade 2 von einer mit der Innenschale 3 des Baukörpers 4 verbundenen Befestigung 5 getragen und/oder gehalten.

Die Fassadenverankerung 1 wird von einem Konsolanker 6 gebildet und die tragenden Bauteile 7 des Konsolankers 6 bestehen ganz oder teilweise aus einem den Wärmefluss hemmenden Material.

Die tragenden Bauteile 7 des Konsolankers 6 bestehen aus einem Befestigungsteil 8 und einem Tragteil 9.

Bei dem Konsolanker 6 besteht entweder nur der Tragteil 9 oder nur der Befestigungsteil 8, oder der Tragteil 9 und der Befestigungsteil 8 aus einem den Wärmefluss hemmenden Material.

Der Tragteil 9 und der Befestigungsteil 8 können über eine Verschraubung 10 oder über eine Verklebung 11 miteinander verbunden sein. Es ist jedoch auch möglich, dass der Tragteil 9 und der Befestigungsteil 8 über eine Verklebung 11 und eine Verschraubung 10 miteinander verbunden sind.

Der Tragteil 9 und/oder der Befestigungsteil 8 sind mit einer längenverstellbaren Stützschraube 12 verbunden, über die die Fassadenverankerung 1 sich an der Innenschale 3 des Baukörpers 4 abstützt. Die Stützschraube 12 kann aus einer Normschraube 13 und einer Normmutter 14 bestehen.

Der Tragteil 9 ist mit einem Tragwinkel 15 für die vorzugsweise aus Mauerwerk 16 bestehende Fassade 2 verbunden.

Der Tragteil 9 kann mit dem Tragwinkel 15 über eine Verschraubung 17 verbunden sein.

Die Verschraubung 17 kann längenverstellbar ausgebildet sein. Die Längenverstellung kann z.B. über mehrere in dem Tragteil 9 angeordnete Lochreihen 18 erfolgen, über die dann wahlweise die Verschraubung 17 durchgeführt wird.

Die Verschraubung 17 des Tragwinkels 15 mit dem Tragteil 9 erfolgt über ein Verbindungsteil 19, das mit dem Tragwinkel 15 verbunden ist.

Das Verbindungsteil 19 ist mit dem Tragteil 9 über die Verschraubung 17 verbunden. In dem Tragteil 9 und/oder in dem Verbindungsteil 19 sind Lochreihen 18 für eine längenverstellbare Verschraubung 17 angeordnet.

Die Höhenverstellung des Konsolankers 6 erfolgt über eine Keilscheibe 20, während der Abstand 21 zwischen der Innenschale 3 und der Fassade 2 über die Stützschraube 12 eingestellt werden kann.

Da der Tragteil 9 aus einem den Wärmefluss hemmenden Material besteht, wird der Wärmefluss von der warmen Innenschale 3 zu der kalten Fassade 2 sicher verhindert.

Wenn der Befestigungsteil 8 ebenfalls aus einem den Wärmefluss hemmenden Material besteht, wird der Wärmefluss über die Befestigung 5 noch zusätzlich verringert.

Bei hohen Außentemperaturen im Sommer dagegen wird über die Befestigung 5 auch keine Wärme von einer dann aufgeheizten Fassade 2 auf die Innenschale 3 übertragen, so dass die Raumtemperatur in den Innenräumen des Baukörpers 4 niedrig bleiben.

In den Fig. 8 bis 11 eine Fassadenverankerung 1 gezeigt, bei der die auf Zug und/oder auf Biegung belasteten Bauteile 7 des Konsolankers 6 ganz oder teilweise aus einem den Wärmefluss hemmenden Material mit einem Stahlkern 22 bestehen.

Der Stahlkern 22 des Tragteils 9 und/oder des Befestigungsteils 8 ist blechförmig ausgebildet und von zwei den Wärmefluss hemmenden Isolierplatten 23 ummantelt. Die Isolierplatten 23 bestehen insbesondere aus einem Kunststoff oder einem kunststoffartigen Material, das insbesondere faserverstärkt ist.

Der blechförmig ausgebildete Stahlkern 22 und die den Wärmefluss hemmenden Isolierplatten 23 sind über eine Verklebung 24 und/oder formschlüssig-mit oder ohne ein Verbindungsglied 25 oder auch mehrere Verbindungsglieder 25 verbunden.

Der blechförmig ausgebildete Stahlkern 22 und die den Wärmefluss hemmenden Isolierplatten 23 können über zylindrisch ausgebildete Hülsen 26 formschlüssig miteinander verbunden sein.

Der Befestigungsteil 8 kann auch zwei leistenförmig ausgebildeten Bauteilen 27 und einem Distanzstück 28 bestehen. Das Distanzstück 28 besitzt ein Durchgangsloch 29 für die Befestigungsschraube 30 des Konsolankers 6.

Der große Vorteil bei diesem Ausführungsbeispiel ist, dass der Stahlkern 22 genau für die Belastungsstufe des Konsolankers 6 berechnet werden kann. Die Wandstärke 31 der Isolierplatten 23 kann frei gewählt werden. Im dargestellten Ausführungsbeispiel der Figuren 8 bis 11 weist der Stahlkern 22 die gleiche Dicke auf, wie jede der Isolierplatten 23. Selbst bei sehr großen Wandstärken 31 der Isolierplatten 23 und sehr großen Belastungen des Konsolankers 6 treten keine Setzrisse im Mauerwerk der Fassade 2 auf, weil ausschließlich der Stahlkern 22 mit dem Gewicht der Fassade 2 belastet wird. Der äußere Durchmesser des Distanzstücks 28 kann entsprechend der Gesamtstärke des Stahlkerns 22 und der benachbarten beiden Isolierplatten 23 angepasst werden. Das gilt auch für das Durchgangsloch 28. Für eine M16 Befestigungsschraube 30 kann das Durchgangsloch 29 z.B. einen Durchmesser von 17 mm haben.

### Bezugszeichenliste

- 1: Fassadenverankerung
- 2: Fassade
- 3: Innenschale
- 4: Baukörper
- 5: Befestigung
- 6: Konsolanker
- 7: tragende Bauteile des Konsolankers 6
- 8: Befestigungsteil des Konsolankers 6
- 9: Tragteil des Konsolankers 6
- 10: Verschraubung
- 11: Verklebung
- 12: Stützschraube
- 13: Normschraube
- 14: Normmutter
- 15: Tragwinkel
- 16: Mauerwerk
- 17: Verschraubung
- 18: Lochreihe
- 19: Verbindungsteil
- 20: Keilscheibe
- 21: Abstand
- 22: Stahlkern
- 23: Isolierplattte
- 24: Verklebung
- 25: Verbindungsglied
- 26: Hülse
- 27: Bauteil
- 28: Distanzstück
- 29: Durchgangsloch
- 30: Befestigungsschraube
- 31: Wandstärke

## Patentansprüche

1. Fassadenverankerung für die höheneinstellbare Befestigung einer wärmegedämmten Fassade im Hochbau, bei der die Fassade von einer mit der Innenschale (3) des Baukörpers verbundenen Befestigung (5) getragen oder gehalten wird, wobei die Fassadenverankerung (1) von einem Konsolanker (6) gebildet wird, und dass die auf Zug und/oder auf Biegung belasteten tragenden Bauteile (7) des Konsolankers (6) teilweise aus einem den Wärmefluss hemmenden Material und teilweise aus einem den Wärmefluss hemmenden Material mit einem Stahlkern (22) bestehen, **dadurch gekennzeichnet, dass** der blechförmig ausgebildete Stahlkern (22) und die den Wärmefluss hemmenden Isolierplatten (23) über zylindrisch ausgebildete Hülsen (26) formschlüssig miteinander verbunden sind.

2. Fassadenverankerung nach Anspruch 1, **dadurch gekennzeichnet, dass** die tragenden Bauteile (7) des Konsolankers (6) aus einem Befestigungsteil (8) und einem Tragteil (9) bestehen.

3. Fassadenverankerung nach Anspruch 2, **dadurch gekennzeichnet, dass** entweder nur der Tragteil (9) oder nur der Befestigungsteil (8) aus einem den Wärmefluss hemmenden Material besteht, oder dass der Tragteil (9) und der Befestigungsteil (8) aus einem den Wärmefluss hemmenden Material bestehen.

4. Fassadenverankerung nach Anspruch 2 oder 3, **dadurch gekennzeichnet, dass** der Tragteil (9) und der Befestigungsteil (8) über eine Verschraubung (10) oder eine Verklebung (11) miteinander verbunden sind.

5. Fassadenverankerung nach mindestens einem der Ansprüche 2 bis 4, **dadurch gekennzeichnet, dass** der Tragteil (9) und/oder der Befestigungsteil (8) mit einer längenverstellbaren Stützschraube (12) verbunden ist und dass die längenverstellbare Stützschraube (12) zum Beispiel aus einer Normschraube (13) und einer Normmutter (14) besteht.

6. Fassadenverankerung nach mindestens einem der Ansprüche 2 bis 5, **dadurch gekennzeichnet, dass** der Tragteil (9) mit einem Tragwinkel (15) für die vorzugsweise aus Mauerwerk (16) bestehende Fassade (2) verbunden ist.

7. Fassadenverankerung nach Anspruch 6, **dadurch gekennzeichnet, dass** der Tragteil (9) und der Tragwinkel (15) über eine Verschraubung (17) miteinander verbunden sind.

8. Fassadenverankerung nach Anspruch 7, **dadurch gekennzeichnet, dass** die Verschraubung (17) längenverstellbar ausgebildet ist.

9. Fassadenverankerung nach Anspruch 8, **dadurch gekennzeichnet, dass** der Tragwinkel (15) über ein Verbindungsteil (19) mit dem Tragteil (9) verbunden ist.

10. Fassadenverankerung nach Anspruch 9, **dadurch gekennzeichnet, dass** das Verbindungsteil (19) mit dem Tragteil (9) über die Verschraubung (17) verbunden ist, und dass in dem Tragteil (9) und/oder in dem Verbindungsteil (19) Lochreihen (18) für eine längenverstellbare Verschraubung (17) angeordnet sind.

11. Fassadenverankerung nach enem der vorhergehenden Ansprüche, **dadurch gekennzeichnet, dass** der Stahlkern (22) des Tragteils (9) und/oder des Befestigungsteils (8) von zwei den Wärmefluss hemmenden Isolierplatten (23) ummantelt ist.

12. Fassadenverankerung nach Anspruch 11, **dadurch gekennzeichnet, dass** der blechförmig ausgebildete Stahlkern (22) und die den Wärmefluss hemmenden Isolierplatten (23) über eine Verklebung (24) und/oder formschlüssig mit oder ohne ein Verbindungsglied (25) oder auch mehrere Verbindungsglieder (25) verbunden sind.

13. Fassadenverankerung nach mindestens einem der Ansprüche 1 bis 12, **dadurch gekennzeichnet, dass** der Befestigungsteil (8) aus zwei leistenförmig ausgebildeten Bauteilen (27) mit einem Distanzstück (28) besteht und dass das Distanzstück (28) vorzugsweise zylindrisch ausgebildet ist und ein Durchgangsloch (29) für die Befestigungsschraube (30) des Konsolankers (6) besitzt.

## Claims

1. Façade anchoring for the height-adjustable fastening of a thermally insulated façade in building construction, in which the façade is supported or held by a fastening (5) connected to the inner shell (3) of the building structure, wherein the façade anchoring (1) is formed by a bracket anchor (6), and in that the load-bearing components (7) of the bracket anchor (6), which are loaded in tension and/or in bending, consist partly of a material which inhibits the flow of heat and partly of a material which inhibits the flow of heat and has a steel core (22), **characterized in that** the steel core (22), which is of sheet-metal design, and the insulating plates (23), which inhibit the flow of heat, are connected to one another in a form-fitting manner via sleeves (26) of cylindrical design.

2. Façade anchoring according to claim 1, **characterized in that** the load-bearing components (7) of the bracket anchor (6) consist of a fastening part (8) and a supporting part (9).

3. Façade anchoring according to claim 2, **characterized in that** either only the supporting part (9) or only the fastening part (8) consists of a material inhibiting the heat flow, or **in that** the supporting part (9) and the fastening part (8) consist of a material inhibiting the heat flow.

4. Façade anchoring according to claim 2 or 3, **characterized in that** the supporting part (9) and the fastening part (8) are connected to one another by means of a screw connection (10) or an adhesive bond (11).

5. Façade anchoring according to at least one of claims 2 to 4, **characterized in that** the supporting part (9) and/or the fastening part (8) is/are connected to a length-adjustable supporting screw (12), and **in that** the length-adjustable supporting screw (12) consists, for example, of a standard screw (13) and a standard nut (14).

6. Façade anchoring according to at least one of claims 2 to 5, **characterized in that** the supporting part (9) is connected to a supporting bracket (15) for the façade (2) preferably consisting of masonry (16).

7. Façade anchoring according to claim 6, **characterized in that** the supporting part (9) and the supporting bracket (15) are connected to each other via a screw connection (17).

8. Façade anchoring according to claim 7, **characterized in that** the screw connection (17) is designed to be adjustable in length.

9. Façade anchoring according to claim 8, **characterized in that** the support bracket (15) is connected to the supporting part (9) via a connecting part (19).

10. Façade anchoring according to claim 9, **characterized in that** the connecting part (19) is connected to the supporting part (9) via the screw connection (17), and **in that** rows of holes (18) for a length-adjustable screw connection (17) are arranged in the supporting part (9) and/or in the connecting part (19).

11. Façade anchoring according to one of the preceding claims, **characterized in that** the steel core (22) of the supporting part (9) and/or of the fastening part (8) is sheathed by two insulating plates (23) inhibiting the heat flow.

12. Façade anchoring according to claim 11, **characterized in that** the steel core (22), which is of sheet-metal design, and the insulating plates (23), which inhibit the flow of heat, are connected via an adhesive bond (24) and/or positively with or without a connecting member (25) or also a plurality of connecting members (25).

13. Façade anchoring according to at least one of claims 1 to 12, **characterized in that** the fastening part (8) consists of two components (27) of strip-shaped design having a spacer (28), and **in that** the spacer (28) is preferably designed cylindrically and has a through-hole (29) for the fastening screw (30) of the bracket anchor (6).

## Revendications

1. Ancrage de façade pour la fixation réglable en hauteur d'une façade munie d'une isolation thermique dans une construction en surface, dans lequel la façade est portée ou retenue par une fixation (5) reliée à l'enveloppe intérieure (3) du bâtiment, l'ancrage de façade (1) étant formé par une console d'ancrage (6) et les éléments portants (7) de la console d'ancrage (6) sollicités en traction et/ou en flexion étant composés pour partie d'un matériau arrêtant le flux thermique et pour partie d'un matériau arrêtant le flux thermique avec une âme en acier (22), **caractérisé en ce que** l'âme en acier (22) en forme de panneau de tôle et les plaques isolantes (23) arrêtant le flux thermique sont reliées les unes aux autres par engagement positif par des douilles cylindriques (26).

2. Ancrage de façade selon la revendication 1, **caractérisé en ce que** les éléments portants (7) de la console d'ancrage (6) se composent d'une partie de fixation (8) et d'une partie portante (9).

3. Ancrage de façade selon la revendication 2, **caractérisé en ce que** soit la partie portante (9) seulement, soit la partie de fixation (8) seulement se compose d'un matériau arrêtant le flux thermique ou **en ce que** la partie portante (9) et la partie de fixation (8) se composent d'un matériau arrêtant le flux thermique.

4. Ancrage de façade selon la revendication 2 ou 3, **caractérisé en ce que** la partie portante (9) et la partie de fixation (8) sont reliées l'une à l'autre par un vissage (10) ou un collage (11).

5. Ancrage de façade selon l'une au moins des revendications 2 à 4, **caractérisé en ce que** la partie portante (9) et/ou la partie de fixation (8) sont assemblées avec une vis de support réglable en longueur (12) et **en ce que** la vis de support réglable en longueur (12) se compose, par exemple, d'une vis normalisée (13) et d'un écrou normalisé (14).

6. Ancrage de façade selon l'une au moins des revendications 2 à 5, **caractérisé en ce que** la partie portante (9) est assemblée à une équerre portante (15) pour la façade (2) composée de préférence de maçonnerie (16).

7. Ancrage de façade selon la revendication 6, **caractérisé en ce que** la partie portante (9) et l'équerre portante (15) sont assemblées l'une à l'autre par un vissage (17).

8. Ancrage de façade selon la revendication 7, **caractérisé en ce que** le vissage (17) est réglable en longueur.

9. Ancrage de façade selon la revendication 8, **caractérisé en ce que** l'équerre portante (15) est assemblée à la partie portante (9) par une partie d'assemblage (19).

10. Ancrage de façade selon la revendication 9, **caractérisé en ce que** la partie d'assemblage (19) est assemblée à la partie portante (9) par le vissage (17) et **en ce que** des rangées de trous (18) sont disposées dans la partie portante (9) et/ou dans la partie d'assemblage (19) pour un vissage (17) réglable en longueur.

11. Ancrage de façade selon l'une des revendications précédentes, **caractérisé en ce que** l'âme en acier (22) de la partie portante (9) et/ou de la partie de fixation (8) est entourée de deux plaques isolantes (23) arrêtant le flux thermique.

12. Ancrage de façade selon la revendication 11, **caractérisé en ce que** l'âme en acier (22) en forme de tôle et les plaques isolantes (23) arrêtant le flux thermique sont assemblées par un collage (24) et/ou par engagement positif avec ou sans élément d'assemblage (25) ou avec plusieurs éléments d'assemblage (25).

13. Ancrage de façade selon l'une au moins des revendications 1 à 12, **caractérisé en ce que** la partie de fixation (8) se compose de deux éléments (27) en forme de bandeau avec un élément d'écartement (28) et **en ce que** l'élément d'écartement (28) a de préférence une forme cylindrique et possède un trou de passage (29) pour la vis de fixation (30) de la console d'ancrage (6).
